# EUROPÄISCHE PATENTSCHRIFT

(11) **EP 0 876 675 B1**
(45) Veröffentlichungstag und Bekanntmachung des Hinweises auf die Patenterteilung: **28.07.1999**
(21) Anmeldenummer: 97901046.9
(22) Anmeldetag: 16.01.1997
(51) Int. Cl.: H01H 73/02, H01H 77/10

(54) **ELEKTRISCHES SCHALTGERÄT**
ELECTRICAL SWITCHING DEVICE
DISPOSITIF DE COMMUTATION ELECTRIQUE

(30) Priorität: 22.01.1996 DE 19602118; 26.07.1996 EP 96112126
(43) Veröffentlichungstag der Anmeldung: 11.11.1998
(73) Patentinhaber: SIEMENS AKTIENGESELLSCHAFT, 80333 München (DE)
(72) Erfinder: HERBST, Reinhard, D-92533 Wernberg-Köblitz (DE); KOPPMANN, Bardo, D-92700 Kaltenbrunn (DE)
(86) Internationale Anmeldenummer: EP9700182
(87) Internationale Veröffentlichungsnummer: WO9727605

(56) Entgegenhaltungen:
- EP-A- 0 351 724
- US-A- 4 195 212

## Beschreibung

Die Erfindung bezieht sich auf ein elektrisches Schaltgerät mit einem Elektromagnetsystem, mit einer Lichtbogenkammer, mit Festkontakten, mit einer Kontaktbrücke mit beweglichen Kontakten, mit einem Kontaktträger mit einem Fenster, in dem die Kontaktbrücke über eine Kontaktfeder mit dem Einbaumaß C gehalten ist, wobei im AUS-Zustand des Elektromagnetsystems die Festkontakte einen Abstand Ö von den beweglichen Kontakten aufweisen und wobei im EIN-Zustand des Elektromagnetsystems die Kontaktfeder einen Durchdruck D erfährt, so daß der Kontaktträger zwischen EIN- und AUS-Zustand und umgekehrt den Weg D + Ö zurücklegt.

Ein gattungsgemäßes Schaltgerät ist der DE 41 04 533 C2 zu entnehmen. Tritt bei diesem Schaltgerät im EIN-Zustand ein Kurzschluß auf, so werden an der Kontaktbrücke Kurzschlußstromkräfte wirksam, die die Kontaktbrücke in Öffnungsstellung bewegen. Dabei wird die Kontaktfeder bis auf Blockmaß zusammengedrückt und danach der Kontakttrager nach oben gerissen. Die dabei auftretenden Kräfte können auf den Kontakttrager zerstörerisch einwirken.

Daher liegt der Erfindung die Aufgabe zugrunde, ein elektrisches Schaltgerät der oben genannten Art zu schaffen, bei dem zerstörerische Beanspruchungen des Kontaktträgers in Folge von Kurzschlußstromkräften vermieden werden.

Diese Aufgabe wird dadurch erreicht, daß an der den Festkontakten der Kontaktbrücke abgewandten Seite Anschläge an der Lichtbogenkammer vorgesehen sind, die von der Kontaktbrücke im AUS-Zustand einen solchen Abstand A aufweisen, daß sie im Kurzschlußfall bei eingeschaltetem Elektromagnetsystem die durch die Kurzschlußstromkräfte bedingte Öffnungsbewegung der Kontaktbrücke derart begrenzen, daß die Kontaktfeder dabei nicht auf ihr Blockmaß B zusammengedrückt wird.

Eine weiterhin vorteilhafte Ausgestaltung besteht, wenn folgende Bedingung erfüllt ist:$\text{C - (D + Ö + A) > B}$

Ein Ausführungsbeispiel der Erfindung wird im folgenden anhand einer Zeichnung näher erläutert. Es zeigen:
- FIG 1: ein Kontaktsystem eines elektromagnetischen Schaltgeräts im AUS-Zustand,
- FIG 2: das Kontaktsystem gemäß FIG 1 im EIN-Zustand und
- FIG 3: das Kontaktsystem gemäß FIG 2 im EIN-Zustand bei Auftritt eines Kurzschlußstromes.

In FIG 1 ist ein Kontaktsystem eines elektromagnetischen Schaltgeräts dargestellt. Es ist in einer hier nicht näher dargestellten Lichtbogenkammer mit Löschblechen 1 untergebracht und im wesentlichen aus Festkontakten 2, beweglichen Kontakten 3 an einer Kontaktbrücke 4, einem Kontaktträger 5 mit einem Fenster 6 und einer Kontaktfeder 7 zusammengesetzt. Im vorliegenden AUS-Zustand des Elektromagnetsystems drückt die Kontaktfeder 7 die Kontaktbrücke 4 auf den unteren Rand des Fensters 6 und hat dabei ein Einbaumaß der Länge C. Die beweglichen Kontakte 3 sind im Abstand Ö von den Festkontakten 2 gelegen. Auf der den Festkontakten 2 abgewandten Seite der Kontaktbrücke 4 sind im Abstand A zu dieser Anschläge 8 vorgesehen, die mit der Lichtbogenkammer vorteilhafterweise fest verbunden, z.B. an dieser angeformt sind.

FIG 2 zeigt das Kontaktsystem im EIN-Zustand. Der Kontaktträger 5 ist durch den hier nicht dargestellten Magnetanker um den Weg D + Ö gegenüber dem EIN-Zustand nach unten bewegt, wobei mit D der Durchdruck der Kontaktfeder 7 im EIN-Zustand bezeichnet ist. Die Kontaktbrücke 4 hat in dieser Position den Abstand A + Ö von den Anschlägen 8.

In FIG 3 ist die Stellung des Kontaktsystems dargestellt, wenn im EIN-Zustand ein Kurzschluß auftritt und damit verbundene Kurzschlußstromkräfte auf die Kontaktbrücke 4 wirksam werden. Die Kontaktbrücke 4 bewegt sich aufgrund der Kurzschlußstromkraft unter Öffnung der Kontakte 2,3 bis zum Aufsetzen an den Anschlägen 8 nach oben. Aufgrund dessen wird auf die Kontaktfeder 7 ein zusätzlicher Durchdruck wirksam, so daß die Feder auf die Länge E = C - (D + Ö + A) zusammengedrückt wird. Würde aufgrund der Stromkrafte die Kontaktfeder 7 auf das Blockmaß B zusammengedrückt werden, bevor die Kontaktbrücke 4 an den Anschlägen 8 festgehalten wird, blieben die Anschläge 8 wirkungslos, denn die Kontaktbrücke 4 würde den Kontaktträger 5 mit nach oben reißen. Um demzufolge mit den Anschlägen 8 die gewünschte Wirkung zu erzielen, muß folgende Bedingung eingehalten werden:$\text{C - (D + Ö + A) < B}$

Erst bei Einhaltung dieser Voraussetzung wird verhindert, daß Kurzschlußstromkräfte auf den Kontaktträger 5 zerstörerisch einwirken.

Obwohl die vorliegende Erfindung unter Bezugnahme auf die in der beigefügten Zeichnung dargestellte Ausführungsform erläutert ist, sollte berücksichtigt werden, daß damit nicht beabsichtigt ist, die Erfindung nur auf die dargestellte Ausführungsform zu beschränken, sondern alle möglichen Änderungen, Modifizierungen und äquivalente Anordnungen, soweit sie vom Inhalt der Patentansprüche gedeckt sind, einzuschließen.

## Patentansprüche

1. Elektrisches Schaltgerät mit einem Elektromagnetsystem, mit einer Lichtbogenkammer, mit Festkontakten (2), mit einer Kontaktbrücke (4) mit beweglichen Kontakten (3), mit einen Kontaktträger (5) mit einem Fenster (6), in dem die Kontaktbrücke (4) Uber eine Kontaktfeder (7) mit dem Einbaumaß (C) gehalten ist, wobei im AUS-Zustand des Elektromagnetsystems die Festkontakte (2) einen Abstand (Ö) von den beweglichen Kontakten (3) aufweisen und wobei im EIN-Zustand des Elektromagnetsystems die Kontaktfeder (7) einen Durchdruck (D) erfährt, so daß der Kontakttrager (4) zwischen dem EIN- und AUS-Zustand und umkehrt den Weg D + Ö zurücklegt, **dadurch gekennzeichnet,** daß an der den Festkontakten (2) der Kontaktbrücke (4) abgewandten Seite Anschläge (8) an der Lichtbogenkammer vorgesehen sind, die von der Kontaktbrücke (4) im AUS-Zustand einen solchen Abstand (A) aufweisen, daß sie im Kurzschlußfall bei eingeschaltetem Elektromagnetsystem die durch die Kurzschlußstromkrafte bedingte Öffnungsbewegung der Kontaktbrücken (4) derart begrenzen, daß die Kontaktfeder (7) dabei nicht auf ihr Blockmaß (B) zusammengedrückt wird.

2. Elektrisches Schaltgerät nach Anspruch 1, **dadurch gekennzeichnet,**, daß folgende Bedingung erfüllt ist: C - (D + Ö + A) < B.

## Claims

1. Electrical switching device having an electromagnet system, having an arcing chamber, having stationary contacts (2), having a contact link (4) with moving contacts (3), having a contact mounting (5) with a window (6) in which the contact link (4) is held via a contact spring (7) with the installed dimension (C), the stationary contacts (2) being at a distance (Ö) from the moving contacts (3) when the electromagnet system is in the OFF state, and the contact spring (7) carrying out a penetration movement (D) when the electromagnet system is in the ON state, so that the contact mounting (4) travels through the distance D + Ö between the ON state and the OFF state, and vice versa, characterized in that stops (8) are provided on the side of the arcing chamber facing away from the stationary contacts (2) of the contact link (4), which stops (8) are at such a distance (A) from the contact link (4) in the OFF state that, in the event of a short-circuit and with the electromagnet system switched on, they limit the opening movement of the contact links (4) caused by the short-circuit current forces, such that the contact spring (7) is in this case not compressed to its fully compressed size (B).

2. Electrical switching device according to Claim 1, characterized in that the following condition is satisfied: C - (D + Ö + A) < B.

## Revendications

1. Dispositif de commutation électrique comportant un système électromagnétique, une chambre d'extinction d'arc, des contacts fixes (2), un pont de contact (4) ayant des contacts mobiles (3), un porte-contact (5) ayant une fenêtre (6) dans laquelle le pont de contact (4) est maintenu par l'intermédiaire d'un ressort de contact (7) à la dimension de montage (C), les contacts fixes (2) étant, à l'état d'arrêt du système électromagnétique, à un écartement (Ö) des contacts mobiles (3) et le ressort de contact (7) subissant, à l'état de marche du système électromagnétique, une compression (D) de sorte que le porte-contact (4) parcoure la course D + Ö entre l'état de marche et d'arrêt et inversement,
caractérisé en ce que des butées (8) sont prévues sur la chambre d'extinction d'arc, sur le côté tourné à l'opposé des contacts fixes (2) du pont de contact (4), lesquelles butées présentent par rapport au pont de contact (4) à l'état d'arrêt un écartement (A) tel qu'en cas de court-circuit et avec un système électromagnétique connecté, elles limitent le mouvement d'ouverture des ponts de contact (4) dû aux forces de courant de court-circuit de telle sorte que le ressort de contact (7) n'est pas comprimé sur sa longueur d'aplatissement maximum (B).

2. Dispositif de commutation électrique selon la revendication 1, caractérisé en ce que la condition suivante est remplie : C - (D + Ö + A) < B.
